# EUROPÄISCHE PATENTSCHRIFT

(11) **EP 0 826 357 B1**
(45) Veröffentlichungstag und Bekanntmachung des Hinweises auf die Patenterteilung: **04.12.2002**
(21) Anmeldenummer: 97112825.1
(22) Anmeldetag: 25.07.1997
(51) Int. Cl.: A61G 7/053

(54) **Halter für eine Trag- und/oder Hebevorrichtung, insbesondere eine Hebevorrichtung für Patienten**
Support for a carrying or lifting device, particularly lifting device for patient
Support pour dispositif de maintien ou de levage, en particulier système de levage pour patients

(30) Priorität: 29.08.1996 DE 29615004 U
(43) Veröffentlichungstag der Anmeldung: 04.03.1998
(73) Patentinhaber: Aacurat GmbH, 73430 Aalen (DE)
(72) Erfinder: Speich, Helmut, 73460 Hüttlingen (DE)
(74) Vertreter: Kohl, Karl-Heinz

(56) Entgegenhaltungen:
- BE-A- 811 502
- DE-U- 8 613 814
- DE-U- 29 614 203

## Beschreibung

Die Erfindung betrifft einen Halter für eine Trag- und/oder Hebevorrichtung für Patienten nach dem Oberbegriff des Anspruches 1.

Eine bekannte Trag- und/oder Hebevorrichtung für Patienten (BE 811 502) hat einen Halter mit zwei mit Abstand übereinander angeordneten Anschlußteilen, die an einer Wand des jeweiligen Aufstellraumes befestigt werden können. Der Halter nimmt ein Stützrohr der Tragvorrichtung auf. Mit den Anschlußteilen kann der Halter häufig nicht an jeder Wand, insbesondere nicht an Leichtbauwänden, befestigt werden. Die auf die Hebevorrichtung wirkenden, relativ hohen Kräfte können von einer Leichtbauwand nicht zuverlässig aufgenommen werden. In einem solchen Fall könnte zur Befestigung der Hebevorrichtung eine zwischen einem Boden und der Raumdecke eingespannte Stütze vorgesehen werden. Sie ist jedoch für abgehängte Decken nicht geeignet. Außerdem könnte sie beim Arbeiten mit der Hebevorrichtung deren Schwenkbewegung beeinträchtigen.

Es wäre auch denkbar, durch aufwendig ausgebildete und anzuordnende Bodendeckenstreben oder durch am Boden mittels Platten angeflanschter Halter die Trag- und/oder Hebevorrichtung zu befestigen. Solche Vorrichtungen haben jedoch den Nachteil, daß sie beim Arbeiten mit dem Hebelift stören und außerdem relativ viel Platz beanspruchen.

Eine andere bekannte Hebe- und/oder Tragvorrichtung (DE 8 613 814 U1) ist als frei auf dem Boden stehendes Gerät mit einer Bodenstütze ausgebildet, die zwei V-förmig voneinander gerichtete und winklig ausgebildete Füße aufweist.

Der Erfindung liegt die Aufgabe zugrunde, den gattungsgemäßen Halter so auszubilden, daß er bei möglichst geringem Platzbedarf die beim Einsatz der Trag- und/oder Hebevorrichtung auftretenden hohen Kräfte einwandfrei aufnehmen und den Boden und/oder eine Wand übertragen kann.

Diese Aufgabe wird beim gattungsgemäßen Halter erfindungsgemäß mit den kennzeichnenden Merkmalen des Anspruches 1 gelöst.

Der erfindungsgemäße Halter ist als Ständer ausgebildet, der auf dem Boden infolge seiner beiden mit Abstand voneinander angeordneten und plattenartig ausgebildeten Füße einen sicheren Stand hat. Der Halter kann infolge dieser Ausbildung sowohl frei im Raum stehen, aber auch aus Platzgründen an einer Wand befestigt sein. Hierzu wird sein Wandteil an der Wand befestigt. Dabei ist der Halter mit den plattenartigen Füßen auf dem Boden abgestützt. Die Hebeund/oder Tragvorrichtung läßt sich einfach und schnell am Halter sichern. Die auf die Hebe- und/oder Tragvorrichtung wirkenden relativ hohen Kräfte werden über die Ständerfüße einwandfrei auf den Boden übertragen, so daß selbst bei einer Befestigung des Ständers an einer Leichtbauwand auf diese Wand keine übermäßigen Kräfte wirken. Der erfindungsgemäße Halter läßt sich somit problemlos an beliebigen Orten einsetzen und befestigen, ohne daß hierfür auf bauliche Besonderheiten, wie auf eine Leichtbauweise, Rücksicht genommen werden muß. Die Hebe- und/oder Tragvorrichtung kann in montierter Lage am Halter bzw. Ständer ohne weiteres in die gewünschte Position verschwenkt werden, so daß ein ungestörtes Arbeiten gewährleistet ist. Schließlich nimmt der Ständer auch relativ wenig Raum in Anspruch. währleistet ist. Schließlich nimmt der Ständer auch relativ wenig Raum in Anspruch.

Weitere Merkmale der Erfindung ergeben sich aus den weiteren Ansprüchen, der Beschreibung und den Zeichnungen.

Die Erfindung wird nachstehend anhand eines in den Zeichnungen dargestellten Ausführungsbeispieles näher beschrieben. Es zeigt:
- Fig. 1: einen erfindungsgemäßen, als Ständer ausgebildeten Halter in perspektivischer Darstellung,
- Fig. 2: den Ständer nach Fig. 1 in Vorderansicht,
- Fig. 3: den Ständer nach Fig. 1 in Draufsicht und in vergrößerter Darstellung,
- Fig. 4: den Ständer nach Fig. 1 in Seitenansicht gemäß Pfeil IV in Fig. 1,
- Fig. 5: in vereinfachter Darstellung den erfindungsgemäßen Halter mit einem daran angeordneten Patientenhebelift.

Der Halter 1 nach den Fig. 1 bis 5 dient vorzugsweise zum Befestigen einer Hebevorrichtung H für Patienten, einem sogenannten Patientenlift (Fig. 5). Der Halter 1 ist als Ständer ausgebildet, der freistehend auf einem Boden B befestigt werden kann. Der Ständer 1 kann aber auch stehend an einer Wand W befestigt sein. Es ist aber auch möglich, den Halter H am Boden B und an der Wand W zu befestigen, wodurch eine optimale Abstützung des Halters H erreicht wird.

Der Halter 1 hat eine rechteckige Rückwand 2 sowie über diese seitlich vorstehende Seitenwände 3 und 4, die die Ständerfüße 5, 6 aufweisen. Hierzu sind die unteren Enden der Seitenwände 3, 4 rechtwinklig nach außen abgebogen. Der Halter 1 ist spiegelsymmetrisch zu seiner Vertikalmittelebene ausgebildet. Die Seitenwände 3, 4 haben etwa dreieckförmigen Umriß; sie sind vorzugsweise einteilig mit der Rückwand 2 ausgebildet. Die oberen Ränder 7, 8 der nach oben spitz zulaufenden Seitenwände 3, 4 liegen auf gleicher Höhe wie der obere Rand 9 der Rückwand 2. Die Breite der unteren Ränder 10, 11 der Seitenwände 3, 4 ist größer als die Breite der Rückwand 2 (Fig. 1, 3). Die Füße 5, 6 haben etwa trapezförmigen Umriß, derart, daß die freien Längsränder der Füße 5, 6 kürzer sind als ihre an die Seitenwände 3, 4 anschließenden Ränder.

Die Rückwand 2 und die Seitenwände 3, 4 weisen jeweils eine an ihrem unteren Rand 9', 10, 11 vorgesehene Aussparung 12 bis 14 auf. Die Aussparung 12 der Rückwand 2 erstreckt sich über deren ganze Breite, während die Aussparungen 13, 14 nur geringe Breite haben und sich von der Rückwand 2 aus nur über einen kleinen Teil der Breite der Seitenwände 3, 4 erstrecken. Die Aussparungen 12 haben gleiche Höhe und begrenzen eine Ständeröffnung 12 bis 14. Liegt der Halter 1 mit seiner Rückwand 2 an der Wand W an, dann kann durch die Aussparungen 12 bis 14 beispielsweise eine am unteren Wandende befestigte Bodenleiste L (Fig. 5) sich erstrecken, so daß der Halter 1 trotz der über die Wand W vorstehenden Bodenleiste L einwandfrei mit seiner Rückwand 2 an der Wand W anliegen kann und eine hohe Standsicherheit hat.

Wie Fig. 3 zeigt, liegen die Seitenwände 3, 4 unter einem stumpfen Winkel zur Rückwand 2, von der aus die Seitenwände 3, 4 divergierend zueinander unter jeweils gleichem Winkel verlaufen. Aufgrund der Aussparungen 13, 14 haben die Füße 5, 6 Abstand von der Rückwand 2 (Fig. 3). Die von der Rückwand 2 abgewandten freien Ränder 15, 16 der Füße 5, 6 verlaufen senkrecht zu den Seitenwänden 3, 4, während die gegenüberliegenden Ränder 15', 16' spitzwinklig zu den Seitenwänden 3 bzw. 4 verlaufen. Mit relativ geringem Abstand benachbart zu den Rändern 15, 15' bzw. 16, 16' weisen die Füße 5, 6 Durchstecköffnungen 17, 18 und 19, 20 für Sicherungsteile, wie Schrauben und dergleichen, auf, mit denen der mit den Füßen 5, 6 flächig auf dem Boden B aufliegende Halter 1 auf dem Boden B befestigt werden kann. Der Halter 1 kann sowohl frei im Raum als auch mit seiner Rückwand 2 an der Wand W ganzflächig anliegend montiert werden. In diesem Fall ist der Halter 1 vorteilhaft über weitere Befestigungsteile auch an der Wand befestigt. Sie werden durch Öffnungen 21 bis 26 in der Rückwand 2 gesteckt bzw. geschraubt. Vorteilhaft sind, wie Fig. 2 zeigt, mit geringem Abstand vom oberen und unteren Rand 9 bzw. 12 der Rückwand 2 jeweils zwei auf gleicher Höhe vorgesehene Öffnungen 21, 22 und 23, 24 vorgesehen. In halber Höhe der Wand 2 sind zwei zusätzliche Öffnungen 25 und 26 vorhanden. Mit Abstand oberhalb der Öffnungen 23 und 24 und mit Abstand unterhalb der Öffnungen 21 und 22 weist die Rückwand 2 im Bereich zwischen den Seitenwänden 3, 4 Anschlußteile 27 und 28 auf, die, wie die Fig. 2 und 3 zeigen, jeweils eine schwalbenschwanzförmige Öffnung 29, 30 aufweisen. Diese Öffnungen dienen zur Aufnahme eines entsprechenden (nicht näher dargestellten) Gegenstückes 41, 42 (Fig. 5) des am Halter 1 zu sichernden Hebeliftes H. Die Anschlußteile 27 und 28 liegen mit relativ geringem Abstand von den Öffnungen 21, 22 bzw. 23, 24, jedoch mit relativ großem Abstand von den mittleren Öffnungen 25, 26. Dadurch sind für den Hebelift H relativ weit auseinander liegende Befestigungsstellen geschaffen, so daß er einen sicheren Halt am Ständer 1 hat.

Die Anschlußstücke 27, 28 sind an der Rückwand 2 vorteilhaft lösbar befestigt und liegen mit einem Fußstück 32, 33 an der Rückwand 2 an. Von den Fußstücken 32, 33 stehen Endstücke 34, 35; 36, 37 vor, deren einander zugewandte Ränder 38, 39 vom Fußstück 32, 33 aus konvergierend verlaufen und die Seitenflächen der Schwalbenschwanzförmigen Öffnungen 29, 30 begrenzen.

Der Halter 1 weist infolge seiner gegenüber der Rückwand 2 nach außen verlaufenden Seitenwände 3, 4 und den Füßen 5, 6 eine hohe Standsicherheit auf. Er ist infolge dieser Ausbildung an relativ weit auseinander liegenden Stellen auf dem Boden B abgestützt. Eine zusätzliche Anlage und Befestigung an der Wand W gewährleistet einen noch sichereren Halt der Hebevorrichtung H. Mit Hilfe des Halters 1 kann die Hebevorrichtung H ohne weiteres auch an einer Leichtbauwand befestigt werden. In diesem Fall überträgt der Halter die bei Belastung der Hebevorrichtung H auftretenden Kräfte über die Seitenwände 3, 4 und deren Füße 5, 6 einwandfrei auf den Boden. Auch wenn der Halter 1 freistehend auf dem Boden B montiert ist, kann er die auf die Hebevorrichtung wirkenden relativ hohen Kräfte einwandfrei aufnehmen und auf den Boden übertragen. Die im Halter 1 angeordnete Hebevorrichtung H (Fig. 5) kann ohne weiteres um 180° geschwenkt werden, da über die Seitenwände 3, 4 bzw. die Füße 5, 6 die Last über den gesamten Schwenkbereich einwandfrei abgestützt wird. Im Halter 1 ist die Hebevorrichtung H geschützt untergebracht, wobei der Halter nur relativ wenig Platz in Anspruch nimmt.

Die Hebevorrichtung H hat einen Ständer 40 (Fig. 5), an dem die Gegenstücke 41, 42 befestigt sind, die in montierter Lage der Hebevorrichtung H in die Schwalbenschwanzförmigen Öffnungen 29, 30 der Anschlußteile 27, 28 eingreifen. Der Ständer 40 steht auf dem Boden B auf und geht am oberen Ende in einen galgenförmigen Tragarm 43 über, an dem über ein Seil 44 oder dergleichen ein Griff 45 befestigt ist. Das Seil 44 kann auch im oder längs des Tragarms 43 und des Ständers 40 zu einer Aufwickeltrommel geführt sein, so daß das Seil 44 zur Verstellung des Griffes 45 auf- oder abgewickelt werden kann. Der Ständer 40 ist in den Gegenstücken 41, 42 drehbar angeordnet, so daß er im erforderlichen Maße gedreht werden kann.

## Patentansprüche

1. Halter (1) für eine Trag- und/oder Hebevorrichtung für Patienten, mit mindestens einem an einer Wand (W) oder dergleichen zu befestigenden Anschlußteil (27, 28) und einer Aufnahmeöffnung für die Tragvorrichtung (H),
**dadurch gekennzeichnet, daß** der Halter (1) als Ständer mit zwei mit Abstand voneinander auf dem Boden (B) aufliegenden plattenartigen Füßen (5, 6) und mindestens einem Wandteil (2) zur Anlage und Abstützung an einer Wand (W) ausgebildet ist, und daß die Füße (5, 6) durch einen abgebogenen Rand von Seitenwänden (3, 4) des Halters (1) gebildet sind.

2. Halter nach Anspruch 1,
**dadurch gekennzeichnet, daß** die Füße (5, 6) quer, vorteilhaft rechtwinklig zu den Seitenwänden (3, 4) abgebogen sind.

3. Halter nach Anspruch 1 oder 2,
**dadurch gekennzeichnet, daß** mindestens die eine Seitenwand, vorzugsweise beide Seitenwände (3,4), mit dem vorzugsweise rechteckförmig ausgebildeten Wandteil (2) einen stumpfen Winkel einschließen.

4. Halter nach einem der Ansprüche 1 bis 3,
**dadurch gekennzeichnet, daß** die Seitenwände (3, 4) gleichen, etwa dreieckförmigen Umriß haben und sich vorzugsweise nach oben verjüngen.

5. Halter nach einem der Ansprüche 1 bis 4,
**dadurch gekennzeichnet, daß** die Seitenwände (3, 4) obere Ränder (7, 8) haben, die mit einem oberen Rand (9) des Wandteiles (2) in einer gemeinsamen, vorzugsweise horizontalen Ebene liegen, und daß vorteilhafterweise die oberen Ränder (7, 8) der Seitenwände (3, 4) an den oberen Rand (9) des Wandteiles (2) anschließen.

6. Halter nach einem der Ansprüche 1 bis 5,
**dadurch gekennzeichnet, daß** die größte, im Bereich der unteren Ränder (10, 11) vorgesehene Breite der Seitenwände (3, 4) größer ist als die Breite des Wandteiles (2).

7. Halter nach einem der Ansprüche 1 bis 6,
**dadurch gekennzeichnet, daß** der Wandteil (2) und/oder die Seitenwände (3, 4) eine jeweils an ihrem unteren Rand (9', 10, 11) vorgesehene Aussparung (12 bis 14) aufweisen.

8. Halter nach Anspruch 7,
**dadurch gekennzeichnet, daß** sich die Aussparung (12) des Wandteiles (2) über dessen ganze Breite erstreckt.

9. Halter nach Anspruch 7 oder 8,
**dadurch gekennzeichnet, daß** die Aussparungen (13, 14) der Seitenwände (3, 4) schmaler sind als die Aussparung (12) des Wandteiles (2).

10. Halter nach einem der Ansprüche 1 bis 9,
**dadurch gekennzeichnet, daß** mindestens die Füße (5, 6), vorzugsweise die Füße und der Wandteil (2), Öffnungen (15 bis 18; 21 bis 26) für Befestigungsteile, wie Schrauben oder dergleichen, aufweisen.

11. Halter nach einem der Ansprüche 1 bis 10,
**dadurch gekennzeichnet, daß** der Wandteil (2) zwei mit Abstand übereinanderliegende Anschlußteile (27, 28) für ein Kupplungsteil der Tragvorrichtung (H) aufweist, die vorzugsweise am Wandteil (2) lösbar befestigt, vorzugweise verschraubt sind.

## Claims

1. Holder (1) for a support and/or lifting device for patients, with at least one connecting part (27, 28) to be fixed to a wall (W) or of the like and a reception opening for the lifting device (H),
**characterised in that** the holder (1) is formed as a column with two plate-like feet (5, 6) standing on the floor (B) at a distance from each other and at least one wall part (2) for contact to and support at a wall (W) and **in that** the feet (5, 6) are formed by a bent up edge of the side walls (3, 4) of the holder (1).

2. Holder according to claim 1,
**characterised in that** the feet (5, 6) are bent-up transversely, advantageously at right angles to the side walls (3, 4).

3. Holder according to claim 1 or 2,
**characterised in that** at least one side wall, preferably both side walls (3, 4) include an obtuse angle with the preferably rectangular wall part (2).

4. Holder according to one of the claims 1 to 3,
**characterised in that** the side walls (3, 4) have the same, approximately triangular outline and preferably tapered in an upward direction.

5. Holder according to one of the claims 1 to 4,
**characterised in that** the side walls (3, 4) have upper edges (7, 8) which are on a common, preferably horizontal plane with an upper edge of the wall part (2) and that advantageously the upper edges (7, 8) of the side walls (3, 4) adjoin the upper edge (9) of the wall part (2).

6. Holder according to one of the claims 1 to 5,
**characterised in that** the greatest width of the side walls (3, 4) provided in the zone of the lower edges (10, 11) is larger than the width of the wall part (2).

7. Holder according to one of the claims 1 to 6,
**characterised in that** the wall part (2) and/or the side walls (3, 4) comprise a recess (12 to 14), provided each at their lower edge (9', 10, 11).

8. Holder according to claim 7,
**characterised in that** the recess (12) in the wall part (2) extends over its whole width.

9. Holder according to claim 7 or 8,
**characterised in that** the recesses (13, 14) of the side walls (3, 4) are narrower than the recess (12) of the wall part (2).

10. Holder according to one of the claims 1 to 9,
**characterised in that** at least the feet (5, 6), preferably the feet and the wall part (2) comprise openings (15 to 18; 21 to 26) for mounting parts such as screws and the like.

11. Holder according to one of the claims 1 to 10,
**characterised in that** the wall part (2) comprises two connecting parts (27, 28), located at a certain distance one over the other for a coupling component of the support device (H), the two connecting parts preferably to be detachably fixed to the wall part (2), preferably screwed.

## Revendications

1. Support (1) pour un dispositif de suspension et/ou de levage pour des malades avec au moins une pièce de raccordement (27, 28) à fixer à une paroi (W) ou tel et avec une ouverture d'entrée pour le dispositif de suspension (H),
**caractérisé en ce que** le support (1) est formé comme montant avec deux pieds (5, 6) en forme de plaque, posés sur le sol (B) à une certaine distance l'un de l'autre et au moins une partie du paroi (2) pour contact et appui à une paroi (W), et **en ce que** les pieds (5, 6) sont constitués par un bord écarté des parois latérales (3, 4) du support (1).

2. Support selon la revendication 1,
**caractérisé en ce que** les pieds (5, 6) sont écartés transversalement, avantageusement orthogonalement aux parois latérales (3, 4).

3. Support selon revendication 1 ou 2,
**caractérisé en ce que** au moins l'une des parois latérales, de préférence les deux parois latérales (3, 4) incluent un angle obtus avec la partie du paroi (2) de préférence rectangulaire.

4. Support selon une des revendications 1 à 3,
**caractérisé en ce que** les parois latérales (3, 4) ont le même contour, à peu près triangulaire, et se rétréssissent de préférence vers le haut.

5. Support selon une des revendications 1 à 4,
**caractérisé en ce que** les parois latérales (3, 4) ont des bords supérieurs (7, 8), lesquels sont situés dans un plan commun de préférence horizontal avec un bord supérieur (9) de la partie du paroi (2), et qu'avantageusement les bords supérieurs (7, 8) des parois latérales (3, 4) continuent par le bord supérieur de la partie du paroi (2).

6. Support selon une des revendications 1 á 5,
**caractérisé en ce que** la largeur maximale des parois latérales (3, 4), prévue dans la zone des bords inférieurs (10, 11) est plus grande que la largeur de la partie du paroi (2).

7. Support selon une des revendications 1 à 6,
**caractérisé en ce que** la partie du paroi (2) et/ou les parois latérales (3, 4) comprennent un évidement (12 à 14), prévu respectivement à leur bord inférieur (9', 10, 11).

8. Support selon revendication 7,
**caractérisé en ce que** l'évidement (12) de la partie du paroi (2) s'étend sur la largeur totale de celle-ci.

9. Support selon revendication 7 ou 8,
**caractérisé en ce que** les évidements (13, 14) des parois latérales (3, 4) sont plus étroits que l'évidement (12) de la partie du paroi (2).

10. Support selon une des revendications 1 à 9,
**caractérisé en ce que** au moins les pieds (5, 6), de préférence les pieds et la partie du paroi (2) comprennent des ouvertures (15 à 18; 21 à 26) pour des moyens de fixation que vis ou autres.

11. Support selon une des revendications 1 à 10,
**caractérisé en ce que** la partie du paroi (2) comprend deux éléments d'attache (27, 28), superposés à une certaine distance pour une pièce d'accouplement du dispositif de suspension (H), lesquels sont fixés de façon démontable, de préférence vissés à la partie du paroi (2).
